# EUROPÄISCHE PATENTSCHRIFT

(11) **EP 0 379 042 B1**
(45) Veröffentlichungstag und Bekanntmachung des Hinweises auf die Patenterteilung: **11.11.1992**
(21) Anmeldenummer: 90100398.8
(22) Anmeldetag: 10.01.1990
(51) Int. Cl.: B22D 11/10

(54) **Rühreinrichtung in Stranggiessanlage zum Rühren eines flüssigen Strangsumpfes im Kokillenausgangsbereich**
Arrangement to stir a liquid core for a strand at the mold-exit in a continuous casting installation
Dispositif dans une installation de coulée continue pour agiter un coeur liquide d'une ligne à la sortie d'une lingotière

(30) Priorität: 19.01.1989 CH 164/89
(43) Veröffentlichungstag der Anmeldung: 25.07.1990
(73) Patentinhaber: CONCAST STANDARD AG, CH-8027 Zürich (CH)
(72) Erfinder: Schmid, Markus, CH-8820 Wädenswil (CH)
(74) Vertreter: Zeller, Josef

(56) Entgegenhaltungen:
- EP-A- 0 165 316
- GB-A- 2 016 977
- PATENT ABSTRACTS OF JAPAN, Band 8, Nr. 216 (M-329)[1653], 3. Oktober 1984; & JP-A-59 101 261 (KAWASAKI SEITETSU K.K.) 11-06-1984
- PATENT ABSTRACTS OF JAPAN, Band 11, Nr. 10 (M-552)[2457], 10. Januar 1987; & JP-A-61 186 157 (MITSUBISHI HEAVY IND.) 19-08-1986

## Beschreibung

Die Erfindung betrifft eine Rühreinrichtung in einer Stranggiessanlage zum Rühren eines flüssigen Strangsumpfes gemäss Oberbegriff von Anspruch 1.

Es ist bekannt, den flüssigen Strangsumpf beim Stranggiessen in der Kokille selbst oder entlang einer Sekundärkühlzone mittels elektromagnetischen Kräften zu rühren.

Bei Knüppel- und Vorblockformaten werden die Rühreinrichtungen vielfach in die Kokille eingebaut. Das elektromagnetische Feld muss dabei die Kokillenwand, die in der Regel aus Kupfer besteht, durchdringen. Im weiteren muss das magnetische Feld auch noch einen Kühlwasserspalt, Begrenzungswände für den Kühlwasserspalt und für das Rührergehäuse durchdringen, was hohe elektrische Leistungen und entsprechend hohe Betriebskosten verursacht.

Aus DE-PS 29 11 187 ist eine Stranggiesskokille bekannt, die als Verbundkörper ausgebildet ist und aus einem oberen und unteren Kokillenteil besteht. Der obere Kokillenteil hat Kupferwände und der untere Kokillenteil hat Formhohlraumwände aus antimagnetischem Werkstoff und ist mit Rührspulen versehen. Bei dieser im Formhohlraum aus zwei unterschiedlichen Metallen zusammengesetzten Kokille können Probleme an der Nahtstelle wegen unterschiedlichen Ausdehnungskoeffizienten entstehen. An der Nahtstelle können Spaltfugen und Verbiegungen auftreten, die Anfahrschwierigkeiten, Strangfehler und Durchbrüche erzeugen.

Aus DE-PS 27 31 238, die den Oberbegriff von Anspruch 1 bildet, ist weiter eine Kokille bekannt, die mit einer anschliessend an den Formhohlraum der Kokille versehenen Rühreinrichtung ausgerüstet ist. Je nach den Erfordernissen kann die Länge der Rühreinrichtung, die mit dem Kokillenboden verschraubt ist, in ihrer Länge verändert werden. Die Vielzahl der Rührer in der Kokille und unterhalb der Kokille erfordert eine hohe elektrische Leistung. Bei jedem Kokillenwechsel werden die Rührer zwangsläufig mit der Kokille ausgebaut. Bei Einbauten von Rührern in vorhandene Anlagen sind neue Kokillen und in der Regel auch neue Kokillentische erforderlich.

Der Erfindung liegt die Aufgabe zugrunde, eine Rühreinrichtung zum Rühren des flüssigen Sumpfes eines gegossenen Stranges im Bereich des Kokillenausganges zu schaffen, die die vorgenannten Nachteile ausschaltet. Insbesondere soll eine hohe Rührwirkung bei relativ niedrigem Energiebedarf erreicht und gleichzeitig ein rascher und einfacher Kokillenwechsel mit oder ohne Rührerwechsel verwirklicht werden können. Im weiteren sollen Investitionskosten für Kokillenrührer gesenkt und bei Einbauten von Rührern in vorhandene Anlagen nur wenig Neubauteile benötigt werden.

Diese Aufgabe wird durch die Summe der Merkmale von Anspruch 1 gelöst.

Die erfindungsgemässe Rühreinrichtung und die erfindungsgemässe Anordnung am Kokillentisch erlauben, Rührer mit niedrigen elektrischen Leistungen zu betreiben, die eine hohe Rührwirkung erzielen. Die mit dem Kokillentisch oszillierende Rühreinrichtung, die unmittelbar dem Kokillenausgang folgt, bringt eine ausreichende Rührkraft bzw. eine Rotationsbewegung in den flüssigen Sumpf innerhalb der Kokille, so dass auf Rührer in der Kokille selbst verzichtet werden kann. Kokillenwechsel können ohne Demontage des Rührers rascher und einfacher vorgenommen werden, und bei Einbauten von Rühreinrichtungen in vorhandene Anlagen können alte, rührerlose Kokillen weiter verwendet werden. Auch für die Rührermontage selbst sind nur wenige Neubauteile erforderlich.

Es sind verschiedene Möglichkeiten denkbar, die Rühreinrichtungen am Kokillentisch anzubringen. Eine besonders vorteilhafte Variante besteht darin, den Kokillentisch mit Auflage-, Zentrier- und Spanneinrichtungen für die Rühreinrichtung zu versehen. Die Kokille kann unabhängig von den Auflage-, Zentrier- und Spanneinrichtungen für den Rührer gegenüber dem Kokillentisch mit eigenen solchen Einrichtungen versehen sein.

Beim Einbau von Rührern in vorhandene Anlagen ist es von besonderem Vorteil, wenn die vorhandenen, rührerlosen Kokillen über ein Zwischenstück am Kokillentisch zentrier- und festspannbar sind. Die Aussenabmessungen des Zwischenstückes sind dabei in der Regel grösser, als die Aussenabmessungen eines Tragflansches der Rühreinrichtung.

Eine optimale geometrische Formgebung des Rührers in bezug auf Verschleiss, Kühlung und Wirkungsgrad kann erreicht werden, wenn zwischen dem Rührer und dem gegossenen Strang ein Luftspalt vorgesehen ist und Sprühfächer von Sprühdüsen in diesen Luftspalt eindringen. Gemäss einer vorteilhaften Ausführungsform kann der Luftspalt in Stranglaufrichtung divergieren.

Eine hohe Rührwirkung im Strang bei relativ niedriger elektrischer Leistung kann zusätzlich erreicht werden, wenn, gemäss einem Ausführungsbeispiel, zwischen den Spulen der Rühreinrichtung und dem Strang die Gehäusewand aus rostfreiem Stahl ausgeführt ist.

Zum Schutz der Rühreinrichtung gegen Wärmestrahlung, ausfliessenden Stahl bei Durchbrüchen etc. wird im Sinne eines Ausführungsbeispieles vorgeschlagen, zwischen Rührer und Strangoberfläche ein auswechselbares Schutzschild aus rostfreiem Stahl anzuordnen. Dieses Schutzschild kann das Kokillenrohr überlappen oder stirnseitig an ein Kokillenrohr anstossen und nach unten auswechselbar angeordnet sein. Zwischen der Rühreinrichtung und dem Schutzschild kann im weiteren eine Wasserkühlung vorgesehen sein.

Eine weitere wesentliche Reduktion von Investitionskosten ist erzielbar, wenn der Rührer mit Spulen für eine Netzfrequenz, vorzugsweise für 50 oder 60 Hz, ausgelegt ist. Die Rührerspulen können dabei so angeordnet sein, dass die Rühreinrichtung ein Drehfeld quer zur Strangabzugsrichtung erzeugt und dem flüssigen Kern des Stranges eine Rotationsbewegung aufbringt, die im wesentlichen konzentrisch zur Stranglängsachse verläuft.

Obwohl die Rühreinrichtung getrennt von der Kokille am Kokillentisch montiert wird, ist der Rührer während des Giessens unmittelbar am Ausgang des Kokillenrohres angeordnet. Gemäss einem Ausführungsbeispiel ist der Spalt zwischen Rührer und Kokille in vielen Fällen nicht oder kaum messbar. Er beträgt vorzugsweise wenige zehntel-mm bis 5 mm und kann in Ausnahmefällen bis 20 mm betragen. Grössere Spalte reduzieren aber die Rührwirkung innerhalb der Kokille und begünstigen den Eintritt von flüssigem Stahl zwischen Kokille und Rührer im Falle eines Strangdurchbruches.

Gemäss einem Ausführungsbeispiel wird vorgeschlagen, den Rührer mit einem von der Kokillenkühlung unabhängigen Kühlsystem zu versehen. Das Rührerkühlsystem kann mit Vorteil mit der Sprühwasserkühlung verbunden werden. Eine zusätzliche Sprühwasserkühlung kann zwischen der Rühreinrichtung und dem Schutzschild eingerichtet werden.

Im nachfolgenden soll die Erfindung anhand von Figuren zusätzlich erläutert werden.

Es zeigen:
Fig. 1 eine Seitenansicht, teilweise im Schnitt, einer Stranggiesskokille und einer Rühreinrichtung auf einem oszillierenden Kokillentisch,
Fig. 2 einen vergrösserten Vertikalschnitt durch einen Kokillen- und Rührerteil eines weiteren Beispieles und
Fig. 3 einen vergrösserten Vertikalschnitt durch einen Kokillen- und Rührerteil eines weiteren Beispieles.

In Fig. 1 ist ein oberer Teil einer Vertikal- oder Bogenstranggiessanlage, vorzugsweise für Knüppel-, Vorblock- oder Platinenformate etc.,dargestellt. Ein Stahlstrahl 3 führt einer Kokille 2 flüssigen Stahl zu, und am unteren Ende der Kokille wird ein teilweise erstarrter Strang 4 ausgezogen. Die Kokille 2 ist über ein Zwischenstück 5 auf einem Führungsteil 6 des Kokillentisches 8 abgestützt.

Mit 10 ist eine Rühreinrichtung bezeichnet, die dem Formhohlraum 11 der oszillierenden Kokille unmittelbar folgt. Die Rühreinrichtung 10 ist von der Kokille 2 getrennt und wird unabhängig von dieser im Führungsteil 6 des Kokillentisches 8 mittels Zentriereinrichtungen 12 in Position gehalten. Mittels Auflage- und Spanneinrichtungen 13 bzw. 14 wird die Rührein richtung 10 vom Kokillentisch 8 getragen bzw. an diesem direkt festgeklemmt.

Die Kokille 2 besitzt eigene Zentriereinrichtungen 15 und Spanneinrichtungen 16. Sie ist in diesem Beispiel über ein Zwischenstück 5 am Oszillationstisch 8 befestigt. Sie könnte aber auch über einen entsprechend grossen Kokillenflansch direkt am Oszillationstisch zentriert und festgeklemmt werden. Die Aussenabmessungen 19 des Zwischenstückes 5 sind grösser als die Abmessung 20 der äusseren Begrenzung einer Tragfläche 7 der Rühreinrichtung 10.

Zwischen dem Rührer 10 und dem gegossenen Strang 4 ist ein Luftspalt 22 vorgesehen, der in Stranglaufrichtung stark divergiert. In diesem sich nach unten vergrössernden Spalt dringen von unten Sprühfächer 24 von Sprühdüsen 25 ein. Eine Umhüllung 27 zwischen den Spulen in der Rühreinrichtung 10 und dem Strang 4 ist aus rostfreiem Stahl gefertigt.

Der Rührer 10 besitzt Rührspulen, die für eine Drehstromnetzfrequenz, beispielsweise 50 oder 60 Hz etc., ausgelegt sind. Die Rührspulen erzeugen in der Regel ein Drehfeld quer zur Strangabzugsrichtung 28, das den flüssigen Kern 29 des Stranges 4 in Rotation versetzt.

In Fig. 2 und 3 werden für gleiche Teile gleiche Bezugsziffern wie für Fig. 1 verwendet. Zwischen dem Gehäuse des Rührers 10 und dem gegossenen Strang 4 ist in diesen Beispielen ein auswechselbares Schutzschild 30 bzw. 30′ vorgesehen. Das Schutzschild 30 überlappt an seinen oberen Enden einen Kupferrohrteil 32 der Kokille 2. Zwischen dem Schutzschild 30, 30′ und dem Gehäuse des Rührers 10 ist eine offene Kühleinrichtung 31, 31′ mittels Sprühwasser vorgesehen.

In Fig. 3 stösst das Schutzschild 30′ stirnseitig an einen Kupferrohrteil 32′ der Kokille 2. Die Schutzschilder 30, 30′ sind so befestigt, dass sie auch in eingebautem Zustand von unten auswechselbar sind.

Obwohl der Rührer 10 und die Kokille 2 voneinander unabhängig am Kokillentisch eingebaut werden, ist zwischen der unteren Begrenzungsfläche 34 der Kokille 2 und einer oberen Begrenzungsfläche 35 der Rühreinrichtung 10 ein möglichst kleiner Spalt zwischen eime Bruchteil eines mm und 5 mm vorgesehen.

## Patentansprüche

1. Rühreinrichtung in Stranggiessanlage zum Rühren eines flüssigen Strangsumpfes im Kokillenausgangsbereich, wobei eine Rühreinrichtung (10) anschliessend an den Formhohlraum (11) einer oszillierenden Kokille (2) vorgesehen ist, dadurch gekennzeichnet, dass die unmittelbar an den gekühlten Formhohlraum (11) der Kokille (2) anschliessende, zusammen mit der Kokille (2) oszillierende Rühreinrichtung (10) von der Kokille (2) getrennt am Kokillentisch (8) anbringbar ist.

2. Rühreinrichtung nach Anspruch 1, dadurch gekennzeichnet, dass die Rühreinrichtung (10) gegenüber dem Kokillentisch (8) Zentriereinrichtungen (12) aufweist.

3. Rühreinrichtung nach Anspruch 1 oder 2, dadurch gekennzeichnet, dass die Rühreinrichtung (10) gegenüber dem Kokillentisch (8) Auflage- und/oder Spanneinrichtungen (7 bzw. 14) aufweist.

4. Rühreinrichtung nach einem der Ansprüche 1 - 3, dadurch gekennzeichnet, dass die Kokille (2) gegenüber dem Kokillentisch (8) Zentrier- und Spanneinrichtungen (15 bzw. 16) aufweist.

5. Rühreinrichtung nach einem der Ansprüche 1 - 4, dadurch gekennzeichnet, dass die Kokille (2) über ein Zwischenstück (5) am Kokillentisch (8) zentrier- und festspannbar ist.

6. Rühreinrichtung nach Anspruch 5, dadurch gekennzeichnet, dass die Aussenabmessungen (19) des Zwischenstückes (5) grösser als die Aussenabmessungen (20) eines Tragflansches der Rühreinrichtung (10) sind.

7. Rühreinrichtung nach einem der Ansprüche 1 - 6, dadurch gekennzeichnet, dass zwischen dem Rührer (10) und dem gegossenen Strang (4) ein Luftspalt (22) vorgesehen ist und Sprühfächer (24) von Sprühdüsen (25) in diesen Luftspalt (22) eindringen.

8. Rühreinrichtung nach Anspruch 7, dadurch gekennzeichnet, dass der Luftspalt (22) in Stranglaufrichtung (28) divergiert.

9. Rühreinrichtung nach einem der Ansprüche 1 - 8, dadurch gekennzeichnet, dass zwischen den Spulen der Rühreinrichtung (10) und dem Strang (4) eine Umhüllung (27) aus rostfreiem Stahl vorgesehen ist.

10. Rühreinrichtung nach einem der Ansprüche 1 - 9, dadurch gekennzeichnet, dass der Rührer (10) mit Rührspulen für eine Netzfrequenz, vorzugsweise 50 - 60 Hz, ausgelegt ist.

11. Rühreinrichtung nach einem der Ansprüche 1 - 10, dadurch gekennzeichnet, dass die Rühreinrichtung (10) ein Drehfeld quer zur Strangabzugsrichtung (28) erzeugt und dem flüssigen Kern (29) des Stranges (4) eine Rotationsbewegung aufbringt, die im wesentlichen konzentrisch zur Strangachse verläuft.

12. Rühreinrichtung nach einem der Ansprüche 1 - 11, dadurch gekennzeichnet, dass der Rührer (10) ein von der Kokillenkühlung unabhängiges Kühlsystem (31, 31′) aufweist.

13. Rühreinrichtung nach Anspruch 12, dadurch gekennzeichnet, dass das Rührerkühlsystem mit der Sprühwasserkühlung (31) verbunden ist.

14. Rühreinrichtung nach einem der Ansprüche 1 - 13, dadurch gekennzeichnet, dass zwischen einer unteren Begrenzungsfläche (34) der Kokille (2) und einer oberen Begrenzungsfläche (35) der Rühreinrichtung (10) ein Spalt von 0 - 5 mm vorgesehen ist.

15. Rühreinrichtung nach einem der Ansprüche 1 - 14, dadurch gekennzeichnet, dass ein ein Kokillenrohr (32) überlappendes, nach unten auswechselbares Schutzschild (30) angeordnet ist.

16. Rühreinrichtung nach Anspruch 15, dadurch gekennzeichnet, dass das Schutzschild (30′) stirnseitig an ein Kokillenrohr (32′) anstösst und nach unten auswechselbar befestigt ist.

17. Rühreinrichtung nach einem der Ansprüche 15 oder 16, dadurch gekennzeichnet, dass zwischen der Rühreinrichtung (10) und dem Schutzschild (30, 30′) eine Wasserkühlung (31, 31′) vorgesehen ist.

## Claims

1. A device in a continuous casting plant for agitating a liquid phase of a billet in the chill mould outlet region, an agitating device (10) being provided adjacent the cavity (11) of an oscillating chill mould (2), characterised in that the agitating device (10), which oscillates together with the mould (2) and is directly adjacent the cooled mould cavity (11), can be attached to the mould table (8) separately from the mould (2).

2. A device according to claim 1, characterised in that the agitating device (10) has means (12) for centring it relative to the mould table (8).

3. A device according to claim 1 or 2, characterised in that the agitating device (10) has means (7, 14) for resting it on and/or clamping it to the mould table (8).

4. A device according to any of claims 1 to 3, characterised in that the mould (2) has means (15, 16) for centring and clamping it to the mould table (8).

5. A device according to any of claims 1 to 4, characterised in that the mould (2) can be centred and clamped to the mould table (8) via an intermediate member (5).

6. A device according to claim 5, characterised in that the outer dimensions (19) of the intermediate member (5) are greater than the outer dimensions (10) of a bearing flange on the agitating device (10).

7. A device according to any of claims 1 to 6, characterised in that an air gap (22) is provided between the agitator (10) and the cast billet (4) and blowers (24) of spray nozzles (25) penetrate into the gap ( 22 ).

8. A device according to claim 7, characterised in that the air gap (22) diverges in the direction of motion (28) of the billet.

9. A device according to any of claims 1 to 8, characterised in that a stainless steel jacket (27) is provided between the billet (4) and the coils of the agitating device (10).

10. A device according to any of claims 1 to 9, characterised in that the agitator (10) has coils designed for a mains frequency of preferably 50 - 60 Hz.

11. A device according to any of claims 1 to 10, characterised in that the agitating device (10) generates a rotating field transversely to the direction (28) of withdrawal of the billet and drives the liquid core (29) of the billet (4) in motion substantially concentrically relative to the billet axis.

12. A device according to any of claims 1 to 11, characterised in that the agitator (10) has a cooling system (31, 31′) independently of the mould cooling system.

13. A device according to claim 12, characterised in that the agitator cooling system is connected to the spray-water cooling system (31).

14. A device according to any of claims 1 to 13, characterised in that a gap of 0 - 5 mm is provided between the bottom boundary surface (34) of the mould (2) and an upper boundary surface (35) of the agitating device (10).

15. A device according to any of claims 1 to 14, characterised in that the protective shield (30) overlaps a mould tube (32) and is replaceable from beneath.

16. A device according to claim 15, characterised in that the edge of the protective shield (30′) abuts a mould tube (32′) and is secured so as to be replaceable from beneath.

17. A device according to claim 15 or 16, characterised in that a water cooling system (31. 31′) is provided between the agitating device (10) and the protective shield (30, 30′).

## Revendications

1. Dispositif de brassage dans une installation de coulée continue, destiné à brasser le coeur liquide d'une barre dans la zone de sortie de la lingotière, un dispositif de brassage (10) étant prévu à la suite de la cavité de moule (11) d'une lingotière oscillante (2), caractérisé en ce que le dispositif de brassage (10) succédant directement à la cavité de moule (11) refroidie de la lingotière (2), et oscillant en commun avec la lingotière (2), peut être monté sur la table de lingotière (8), en étant séparé de la lingotière (2).

2. Dispositif de brassage selon la revendication 1, caractérisé en ce que le dispositif de brassage (10) comporte des dispositifs de centrage (12) par rapport à la table de lingotière (8).

3. Dispositif de brassage selon la revendication 1 ou 2, caractérisé en ce que le dispositif de brassage (10) comporte des dispositifs d'appui et/ou de serrage (7 et 14), par rapport à la table de lingotière (8).

4. Dispositif de brassage selon l'une des revendications 1 à 3, caractérisé en ce que la lingotière (2) comporte des dispositifs de centrage et de serrage (15 et 16), par rapport à la table de lingotière (8).

5. Dispositif de brassage selon l'une des revendications 1 à 4, caractérisé en ce que la lingotière (2) peut être centrée et serrée sur la table de lingotière (8), au moyen d'une pièce intermédiaire (5).

6. Dispositif de brassage selon la revendication 5, caractérisé en ce que les dimensions extérieures (19) de la pièce intermédiaire (5) sont supérieures aux dimensions extérieures (20) d'un flasque de support du dispositif de brassage (10).

7. Dispositif de brassage selon l'une des revendications 1 à 6, caractérisé en ce qu'entre l'agitateur-brasseur (10) et la barre coulée (4), est prévu un interstice d'air (22), et que des jets de pulvérisation (24) de buses de pulvérisation (25) pénètrent dans cet interstice d'air (22).

8. Dispositif de brassage selon la revendication 7, caractérisé en ce que l'interstice d'air (22) est divergent dans la direction d'avance de la barre (28).

9. Dispositif de brassage selon l'une des revendications 1 à 8, caractérisé en ce qu'entre les bobines du dispositif de brassage (10) et la barre (4), est prévue une enveloppe (27) en acier inoxydable.

10. Dispositif de brassage selon l'une des revendications 1 à 9, caractérisé en ce que l'agitateur-brasseur (10) est équipé de bobines de brassage conçues pour une fréquence de réseau, de préférence égale à 50 - 60 Hz.

11. Dispositif de brassage selon l'une des revendications 1 à 10, caractérisé en ce que le dispositif de brassage (10) produit un champ magnétique rotatif, transversalement à la direction d'avance de la barre (28) et communique au coeur liquide (29) de la barre ( 4 ), un mouvement de rotation s'effectuant essentiellement de manière concentrique à l'axe de la barre.

12. Dispositif de brassage selon l'une des revendications 1 à 11, caractérisé en ce que l'agitateur-brasseur (10) comporte un système de refroidissement (31, 31') indépendant du refroidissement de la lingotière.

13. Dispositif de brassage selon la revendication 12, caractérisé en ce que le système de refroidissement de l'agitateur-brasseur est relié au refroidissement par pulvérisation d'eau (31).

14. Dispositif de brassage selon l'une des revendications 1 à 13, caractérisé en ce qu'entre une surface de délimitation inférieure (34) de la lingotière (2) et une surface de délimitation supérieure (35) du dispositif de brassage (10), est prévu un interstice de 0 à 5 mm.

15. Dispositif de brassage selon l'une des revendications 1 à 14, caractérisé en ce qu'est prévu un bouclier de protection (30) disposé de manière à chevaucher extérieurement un tube de lingotière (32) et de façon à être interchangeable par le bas.

16. Dispositif de brassage selon la revendication 15, caractérisé en ce que le bouclier de protection (30') vient en appui frontalement contre un tube de lingotière (32') et est fixé de manière à être interchangeable par le bas.

17. Dispositif de brassage selon l'une des revendications 15 ou 16, caractérisé en ce qu'entre le dispositif de brassage (10) et le bouclier de protection (30, 30′) est prévu un refroidissement par eau (31, 31′).
